# FASCICULE DE BREVET EUROPEEN

(11) **EP 2 682 924 B1**
(45) Date de publication et mention de la délivrance du brevet: **20.02.2019**
(21) Numéro de dépôt: 13174455.9
(22) Date de dépôt: 01.07.2013
(51) Int. Cl.: G08C 17/02

(54) **PROCÉDÉ ET DISPOSITIF DE COMMANDE À DISTANCE DE MACHINE**
FERNBEDIENUNGSVERFAHREN UND -VORRICHTUNG FÜR MASCHINE
METHOD AND DEVICE FOR REMOTE CONTROL OF MACHINE

(30) Priorité: 05.07.2012 FR 1256437
(43) Date de publication de la demande: 08.01.2014
(73) Titulaire: ACTIA Automotive, 31432 Toulouse Cedex 4 (FR)
(72) Inventeur: Sauzay, Olivier, 28630 Le Coudray (FR)
(74) Mandataire: Santarelli

(56) Documents cités:
- WO-A2-2005/117539
- US-A- 3 897 887

## Description

L'invention est relative à un procédé de commande à distance de machine.

L'invention est particulièrement utile pour la commande à distance d'une machine dangereuse telle qu'un freinomètre à rouleaux.

L'invention est également relative à un dispositif de commande à distance de machine, notamment de freinomètre à rouleaux.

Les procédés connus de commande à distance d'un freinomètre à rouleaux comportent l'utilisation d'une télécommande sans fil intégrée dans un boîtier mobile porté par l'opérateur, pour dialoguer avec un pupitre de commande du freinomètre à rouleaux.

Généralement, les unités de télécommande mobiles portées par l'opérateur utilisent des transmissions directionnelles, par rayonnement infrarouge. Les transmissions directionnelles, notamment les transmissions infrarouge, nécessitent d'être face au pupitre de commande ou face au récepteur infrarouge pour transmettre des ordres de marche, de fonctionnement et d'arrêt. Ces modes de transmission directionnels ne permettent pas d'assurer que la transmission est toujours opérationnelle et disponible. De manière connue, chaque télécommande mobile est appariée avec une machine associée ou un pupitre de commande associé, de sorte qu'une télécommande mobile ne peut pas interagir avec une machine ne lui correspondant pas.

On connaît également des transmissions omnidirectionnelles, par voie hertzienne, dites « transmissions radio » permettant de donner des ordres de marche, de fonctionnement et d'arrêt sans être en position de visualisation de la machine ou du pupitre de commande contenant le récepteur hertzien correspondant.

Le document WO 2005/117 539 décrit un procédé et un agencement d'arrêt à distance, en cas d'urgence, d'un équipement alimenté en puissance. Les modes de réalisation incluent des émetteurs radio et des récepteurs radio. Le procédé d'arrêt à distance d'un équipement alimenté en puissance, par un individu éloigné d'un poste de commande traditionnel, comporte des étapes : d'équipement dudit individu avec un émetteur radio portable capable d'émettre un premier signal d'arrêt, de disposer un premier récepteur et système d'actionnement en interaction avec une première partie dudit équipement de manière à provoquer un arrêt d'urgence de ladite première partie dudit équipement sur réception par ledit récepteur dudit premier signal d'arrêt, et d'actionner ledit émetteur par ledit individu pour transmettre ledit premier signal d'arrêt en cas de besoin pour provoquer un arrêt d'urgence.

Ce document WO 2005/117 539 ne prévoit pas d'utilisation d'une télécommande sans fil à transmission directionnelle, par exemple, d'une télécommande à transmission par infrarouge.

Au sens de la présente invention, une « transmission directionnelle », notamment une transmission infrarouge, est une transmission exclusivement directionnelle qui ne transmet un ordre de marche à une machine que lorsque l'opérateur est face au poste de commande, en position de contrôle total des conditions de fonctionnement de la machine et de son environnement.

Au sens de la présente invention, une « transmission omnidirectionnelle », notamment une transmission par voie hertzienne, est une transmission totalement omnidirectionnelle qui transmet un ordre d'arrêt à une machine, notamment en cas de besoin de provoquer un arrêt d'urgence, depuis n'importe quel point de l'atelier, sans contrôle visuel de la machine, au moyen de cette transmission totalement omnidirectionnelle

Un premier but de l'invention est de perfectionner l'état de la technique connue, pour permettre un arrêt d'une machine, notamment un arrêt d'urgence, même dans le cas où l'opérateur ne peut pas être en contact visuel avec la machine ou le pupitre de commande de la machine.

Un deuxième but de l'invention est de permettre la mise en marche de la machine uniquement en position de visualisation du pupitre de commande de la machine, pour en contrôler continûment le fonctionnement, et les conditions de sécurité.

L'invention permet ainsi de ne transmettre un ordre de marche à cette machine que lorsque l'opérateur est face au poste de commande, en position de contrôle total des conditions de fonctionnement de la machine et de son environnement, au moyen d'une transmission exclusivement directionnelle, et de transmettre un ordre d'arrêt à la dite machine, notamment en cas de besoin de provoquer un arrêt d'urgence, depuis n'importe quel point de l'atelier, sans contrôle visuel de la machine, au moyen d'une transmission totalement omnidirectionnelle.

L'invention a pour objet un procédé de commande à distance de machine, notamment de freinomètre à rouleaux, à l'aide d'une télécommande sans fil à transmission directionnelle transmettant tous les ordres de paramétrage, de mise en marche et d'arrêt normal, caractérisé par le fait que le procédé comporte des étapes d'arrêt, notamment d'arrêt d'urgence, par transmission omnidirectionnelle d'un ordre d'arrêt, notamment d'un ordre d'arrêt d'urgence, en cas de commande volontaire d'arrêt et en cas d'interruption de la transmission omnidirectionnelle avec la machine à commander.

Selon d'autres caractéristiques alternatives de l'invention :
- La transmission directionnelle est avantageusement une transmission infrarouge, et la transmission omnidirectionnelle est avantageusement une transmission par voie hertzienne.
- La transmission omnidirectionnelle est testée pour détecter une interruption de la transmission omnidirectionnelle et déclencher un arrêt d'urgence verrouillé de la machine à commander en cas de défaillance de la transmission.
- La télécommande sans fil à transmission directionnelle est installée dans un boîtier de télécommande intégrant également la transmission omnidirectionnelle..

L'invention est également relative à un dispositif de commande à distance de machine, notamment de freinomètre à rouleaux, comportant une télécommande sans fil comprenant un moyen de transmission directionnelle, caractérisé par le fait que le dispositif comporte des moyens de transmission omnidirectionnelle d'arrêt, notamment d'arrêt d'urgence, en cas de commande volontaire d'arrêt et en cas d'interruption de la transmission omnidirectionnelle avec la machine à commander.

Selon d'autres caractéristiques alternatives de l'invention :
- La transmission directionnelle est avantageusement une transmission infrarouge et la transmission omnidirectionnelle est avantageusement une transmission par voie hertzienne.
- Le dispositif comporte des moyens de test de la transmission omnidirectionnelle pour détecter une interruption de la transmission omnidirectionnelle et un arrêt d'urgence verrouillé de la machine à commander en cas de défaillance de la transmission.
- Le dispositif comporte des moyens de transmission omnidirectionnelle intégrés avec la télécommande sans fil à transmission directionnelle.

L'invention sera mieux comprise grâce à la description qui va suivre donnée à titre d'exemple non limitatif en référence aux dessins annexés dans lesquels :
La figure 1 représente schématiquement un organigramme de fonctionnement d'un procédé de commande à distance selon l'invention.
La figure 2 représente schématiquement un dispositif de commande à distance selon l'invention.

En référence à la figure 1, un procédé de commande à distance de machine comporte une boucle de transmission directionnelle pour commander une machine, notamment pour commander un freinomètre à rouleaux.

La boucle de transmission directionnelle comporte une étape 100 d'ordre de démarrage.

À l'étape 101, une interrogation du fonctionnement d'une transmission omnidirectionnelle est effectuée : si la transmission omnidirectionnelle fonctionne, l'autorisation de démarrage de la transmission directionnelle est donnée.

À l'étape 102, la machine est démarrée par transmission directionnelle, par exemple par transmission infrarouge.

À l'étape 103, une interrogation du bon fonctionnement de la transmission omnidirectionnelle est effectuée : si la transmission omnidirectionnelle fonctionne, la machine continue à fonctionner selon la demande de l'opérateur.

À l'étape 104, la machine fonctionne selon les ordres donnés par l'opérateur.

À l'étape 105, une interrogation du bon fonctionnement de la transmission omnidirectionnelle est effectuée : si la transmission omnidirectionnelle fonctionne, la machine continue le fonctionnement en cours.

À l'étape 106, un ordre d'arrêt est donné par l'opérateur et l'arrêt est effectué par la commande directionnelle.

Aux étapes 101, 103 et 105, si le test de la commande omnidirectionnelle révèle un dysfonctionnement, la machine est arrêtée par un moyen d'arrêt d'urgence.

Le procédé de commande à distance selon l'invention comporte également une boucle de test de fonctionnement de commande omnidirectionnelle.

Un test de fonctionnement de la commande omnidirectionnelle est effectué à l'étape 200, en relation avec des étapes 201 de test de réception omnidirectionnelle et 202 de test de transmission omnidirectionnelle.

Dans le cas où la boucle de test comportant les étapes 200, 201 et 202 garantit le bon fonctionnement de la commande omnidirectionnelle, les étapes d'autorisation 101, 103 et 105 sont automatiquement validées, de sorte que le fonctionnement de la commande directionnelle est transparent pour l'utilisateur.

Ainsi, grâce à l'invention, la sécurité de l'opérateur est améliorée, du fait que l'arrêt de la machine par transmission omnidirectionnelle est toujours garanti.

Un arrêt volontaire de la machine peut également être obtenu à tout moment par une action correspondant à une étape 300 agissant par transmission omnidirectionnelle sur les étapes 101 à 105 du procédé selon l'invention.

L'invention permet ainsi à tout instant, en l'absence de visualisation de la machine, d'effectuer un arrêt, notamment un arrêt d'urgence verrouillé, grâce à la transmission omnidirectionnelle.

Si un arrêt est commandé au travers de la transmission directionnelle, il s'agit d'un arrêt normal conforme à la procédure. Cet arrêt n'interdit pas de donner ultérieurement un nouvel ordre de marche.

Si un arrêt est commandé au travers de la transmission omnidirectionnelle, il s'agit d'un arrêt d'urgence verrouillé. Cet arrêt interdit tout nouvel ordre de marche tant qu'un déblocage volontaire du verrouillage n'a pas été mis en oeuvre par l'opérateur.

Comme transmission directionnelle préférée, on utilise une transmission par rayonnement infrarouge.

Comme transmission omnidirectionnelle préférée, on utilise une transmission par voie hertzienne.

Sur la figure 2, un dispositif de commande à distance selon l'invention comporte un boîtier de télécommande (1).

Le boîtier de télécommande (1) dialogue avec un pupitre (2) relié à une machine (3), par exemple un freinomètre à rouleaux.

Le boîtier de télécommande (1) est un boîtier de télécommande sans fil comportant un moyen de transmission directionnelle (4) tel qu'un émetteur infrarouge couplé avec un récepteur infrarouge (5) disposé sur le pupitre de commande (2).

Le boîtier de télécommande (1) comporte également un émetteur-récepteur radio (6) associé à un bouton d'arrêt d'urgence (7).

L'émetteur-récepteur radio (6) dialogue avec un émetteur-récepteur radio (8) présent sur le pupitre de commande (2) associé à un moyen d'arrêt d'urgence auto-verrouillé.

Un écran (9) de visualisation constituant une interface homme/machine est monté dans le pupitre de commande (2) et indique le fonctionnement désiré par l'opérateur agissant sur des boutons (4a, 4b) du boîtier de télécommande (1).

Ainsi, lorsque l'opérateur est en situation de visualisation de l'interface homme/machine (9), le boîtier de télécommande (1) émet des ordres par l'intermédiaire de l'émetteur infrarouge (4)

Ces ordres sont reçus par le récepteur infrarouge (5) pour piloter le pupitre de commande (2) et pour afficher les séquences demandées par l'opérateur agissant sur les boutons (4a, 4b).

Lorsque l'opérateur n'est pas en situation de visualisation du pupitre de commande (2), c'est-à-dire lorsque l'émetteur infrarouge (4) et le récepteur infrarouge (5) ne sont pas en situation de dialogue, un arrêt est garanti par appui du bouton d'arrêt d'urgence (7) déclenchant l'utilisation de la transmission omnidirectionnelle reliant l'émetteur-récepteur hertzien (6) et l'émetteur-récepteur hertzien (8).

L'invention est particulièrement utile pour garantir l'arrêt d'urgence de la machine (3), en particulier dans le cas où la machine (3) comporte un freinomètre à rouleaux.

L'invention permet ainsi une amélioration de la sécurité grâce à l'association d'une transmission directionnelle et d'une transmission omnidirectionnelle, en particulier grâce à l'association d'une transmission infrarouge et d'une transmission hertzienne.

L'invention est particulièrement adaptée à la mise en sécurité de machines dangereuses, conformément aux normes de sécurité relatives aux parties des systèmes de commande relatives à la sécurité.

L'application de l'invention aux freinomètres à rouleaux permet de réduire les risques d'accident pour l'opérateur en lui garantissant de disposer d'un moyen permanent d'arrêter la machine.

La transmission directionnelle garantit que l'ordre de marche ne peut être donné qu'en situation de contrôle visuel de l'interface homme/machine.

La transmission omnidirectionnelle d'arrêt d'urgence peut être utilisée en tout point de la zone de portée des émetteurs-récepteurs hertziens utilisés, même en l'absence de visualisation de l'interface homme/machine de la machine.

La commande d'arrêt d'urgence est ainsi garantie par un système de sécurité, en étant prioritaire sur toutes les autres commandes, de préférence par inhibition de la transmission directionnelle en cas d'actionnement de l'arrêt d'urgence.

Le contrôle permanent et le test de bon fonctionnement de la transmission omnidirectionnelle permet de garantir la sûreté du fonctionnement et la disponibilité constante de l'arrêt d'urgence.

On prévoit avantageusement que le boîtier de télécommande assure une surveillance du niveau énergétique de sa batterie, pour envoyer une information de décharge par voie hertzienne, en évitant ainsi d'arrêter inutilement la machine télécommandée.

Dans le cas de postes de travail particuliers, impliquant une intervention sur des machines parallèles, on peut prévoir une programmation particulière de la télécommande permettant d'arrêter toute machine d'un atelier, même dans le cas où la télécommande n'est pas appariée à une machine en situation de danger.

L'invention décrite en référence à des modes de réalisation particuliers ne leur est nullement limitée, mais couvre au contraire toute modification de forme et toute équivalence de fonction dans le cadre des revendications annexées.

## Revendications

1. Procédé de commande à distance de machine, notamment de freinomètre à rouleaux, à l'aide d'une télécommande sans fil à transmission directionnelle (100 - 106), **caractérisé par le fait que** le procédé comporte des étapes d'arrêt, notamment d'arrêt d'urgence, par transmission omnidirectionnelle d'un ordre d'arrêt, notamment d'arrêt d'urgence, en cas de commande (300) volontaire d'arrêt, notamment d'arrêt d'urgence, ou en cas d'interruption (200) de la transmission omnidirectionnelle avec la machine à commander.

2. Procédé selon la revendication 1, caractérisé en combinaison par le fait que la transmission directionnelle est une transmission par rayonnement infrarouge et par le fait que la transmission omnidirectionnelle est une transmission par voie hertzienne.

3. Procédé selon la revendication 1 ou la revendication 2, **caractérisé par le fait que** la transmission omnidirectionnelle est testée (201, 202) pour détecter une interruption de la transmission omnidirectionnelle et déclencher (200) un arrêt d'urgence en cas de défaillance.

4. Procédé selon la revendication 1 ou la revendication 2, **caractérisé par le fait que** la télécommande sans fil à transmission directionnelle est installée dans un boîtier (1) de télécommande intégrant également la transmission omnidirectionnelle.

5. Procédé selon la revendication 1 ou la revendication 2, **caractérisé par le fait que** l'effet d'une commande d'arrêt d'urgence est garanti par la surveillance permanente de la qualité de la transmission

6. Procédé selon la revendication 2, **caractérisé par le fait qu'**une commande d'arrêt d'urgence est donnée depuis n'importe quel point d'une zone couverte par un signal hertzien

7. Dispositif de commande à distance de machine, notamment de freinomètre à rouleaux, comprenant un moyen de télécommande sans fil comprenant un moyen de transmission directionnelle (4, 5), **caractérisé par le fait que** le dispositif comporte en outre des moyens (6, 8) de transmission omnidirectionnelle d'un ordre d'arrêt, notamment d'arrêt d'urgence, en cas de commande volontaire (7) d'arrêt, notamment d'arrêt d'urgence ou en cas d'interruption de la transmission omnidirectionnelle avec la machine à commander.

8. Dispositif selon la revendication 7, **caractérisé par le fait que** le moyen de transmission directionnelle est un moyen de transmission par rayonnement infrarouge et **par le fait que** le moyen de transmission omnidirectionnelle est un moyen de transmission par voie hertzienne.

9. Dispositif selon la revendication 7 ou la revendication 8, **caractérisé par le fait que** le dispositif comporte des moyens de test de transmission omnidirectionnelle, pour détecter une interruption de la transmission omnidirectionnelle et déclencher un arrêt d'urgence.

10. Dispositif selon la revendication 7, **caractérisé par le fait que** le moyen de télécommande sans fil à transmission directionnelle est monté dans un boîtier (1) intégrant également un moyen (6) de transmission omnidirectionnelle.

11. Dispositif selon la revendication 7, **caractérisé par le fait que** le dispositif assure une surveillance autonome du niveau énergétique de sa batterie, pour envoyer une information de décharge par voie hertzienne à l'unité centrale de la machine.

12. Dispositif selon la revendication 7, **caractérisé par le fait que** le dispositif est un dispositif programmable apte à arrêter en urgence toutes les machines d'un atelier, sans avoir à discerner l'emplacement du danger signalé.

## Patentansprüche

1. Verfahren zum Fernsteuern einer Maschine, insbesondere eines Rollenbremsprüfstands, mittels einer drahtlosen Fernbedienung mit direktionaler Übertragung (100 - 106), **dadurch gekennzeichnet, dass** das Verfahren Anhalteschritte, insbesondere zum Nothalt, durch omnidirektionale Übertragung eines Anhaltebefehls, insbesondere eines Nothaltbefehls, bei einer beabsichtigten Anhaltesteuerung (300), insbesondere Nothaltsteuerung, oder bei Unterbrechung (200) der omnidirektionalen Übertragung mit der zu steuernden Maschine umfasst.

2. Verfahren nach Anspruch 1, **dadurch gekennzeichnet, dass** in Kombination die direktionale Übertragung eine Übertragung durch Infrarotstrahlung ist und die omnidirektionale Übertragung eine Übertragung durch Funk ist.

3. Verfahren nach Anspruch 1 oder Anspruch 2, **dadurch gekennzeichnet, dass** die omnidirektionale Übertragung getestet wird (201, 202), um eine Unterbrechung der omnidirektionalen Übertragung zu erkennen und bei Ausfall einen Nothalt auszulösen (200).

4. Verfahren nach Anspruch 1 oder Anspruch 2, **dadurch gekennzeichnet, dass** die drahtlose Fernbedienung mit direktionaler Übertragung in einem Fernbedienungsgehäuse (1) installiert ist, das auch eine omnidirektionale Übertragung beinhaltet.

5. Verfahren nach Anspruch 1 oder Anspruch 2, **dadurch gekennzeichnet, dass** der Effekt einer Nothaltsteuerung durch ständige Überwachung der Übertragungsqualität sichergestellt wird.

6. Verfahren nach Anspruch 2, **dadurch gekennzeichnet, dass** eine Nothaltsteuerung von einem beliebigen Punkt eines von einem Funksignal gedeckten Bereichs gegeben ist.

7. Vorrichtung zum Fernsteuern einer Maschine, insbesondere eines Rollenbremsprüfstands, enthaltend eine drahtlose Fernbedienungseinrichtung mit einer Einrichtung zur direktionalen Übertragung (4, 5), **dadurch gekennzeichnet, dass** die Vorrichtung ferner Einrichtungen (6, 8) zur omnidirektionalen Übertragung eines Anhaltebefehls, insbesondere eines Nothaltbefehls, bei einer beabsichtigten Anhaltesteuerung (300), insbesondere Nothaltsteuerung, oder bei Unterbrechung der omnidirektionalen Übertragung mit der zu steuernden Maschine umfasst.

8. Vorrichtung nach Anspruch 7, **dadurch gekennzeichnet, dass** die Einrichtung zur direktionalen Übertragung eine Einrichtung zur Übertragung durch Infrarotstrahlung ist und dass die Einrichtung zur omnidirektionalen Übertragung eine Einrichtung zur Übertragung durch Funk ist.

9. Vorrichtung nach Anspruch 7 oder Anspruch 8, **dadurch gekennzeichnet, dass** die Vorrichtung Einrichtungen zum Testen der omnidirektionalen Übertragung enthält, um eine Unterbrechung der omnidirektionalen Übertragung zu erkennen und einen Nothalt auszulösen.

10. Vorrichtung nach Anspruch 7, **dadurch gekennzeichnet, dass** die drahtlose Fernbedienungseinrichtung mit direktionaler Übertragung in einem Gehäuse (1) montiert ist, das auch eine Einrichtung (6) zur omnidirektionalen Übertragung beinhaltet.

11. Vorrichtung nach Anspruch 7, **dadurch gekennzeichnet, dass** die Vorrichtung eine eigenständige Überwachung des Energieniveaus ihrer Batterie sicherstellt, um eine Entladeinformation durch Funk an die Zentraleinheit der Maschine zu senden.

12. Vorrichtung nach Anspruch 7, **dadurch gekennzeichnet, dass** die Vorrichtung eine programmierbare Vorrichtung ist, die dazu geeignet ist, im Notfall sämtliche Maschinen einer Werkstätte anzuhalten, ohne dabei die Stelle der gemeldeten Gefahr erkennen zu müssen.

## Claims

1. Method for remote control of a machine, in particular a brake dynamometer, using a directional-transmission wireless remote controller (100-106), **characterised in that** the method comprises stop steps, in particular an emergency stop, by omnidirectional transmission of a stop command, in particular an emergency stop, in the case of a voluntary stop command (300), in particular an emergency stop, or in the case of an interruption (200) of the omnidirectional transmission with the machine to be controlled.

2. Method according to claim 1, **characterised, in** combination, **in that** the directional transmission is transmission by infrared radiation and **in that** the omnidirectional transmission is over-the-air transmission.

3. Method according to either claim 1 or claim 2, **characterised in that** the omnidirectional transmission is tested (201, 202) in order to detect an interruption of the omnidirectional transmission and to trigger (200) an emergency stop in the event of a fault.

4. Method according to either claim 1 or claim 2, **characterised in that** the directional-transmission wireless remote controller is installed in a controller housing (1) which also incorporates the omnidirectional transmission.

5. Method according to either claim 1 or claim 2, **characterised in that** the effect of an emergency stop command is ensured by permanent monitoring of the quality of the transmission.

6. Method according to claim 2, **characterised in that** an emergency stop command is given from any point of a zone covered by an over-the-air signal.

7. Device for remote control of a machine, in particular a brake dynamometer, including a wireless remote control means including a directional transmission means (4, 5), **characterised in that** the device further comprises means (6, 8) for omnidirectional transmission of a stop command, in particular an emergency stop, in the case of a voluntary stop command (7), in particular an emergency stop, or in the case of an interruption of the omnidirectional transmission with the machine to be controlled.

8. Device according to claim 7, **characterised in that** the directional transmission means is a means for transmission by infrared radiation, and **in that** the omnidirectional transmission means is a means for over-the-air transmission.

9. Device according to either claim 7 or claim 8, **characterised in that** the device comprises means for testing the omnidirectional transmission in order to detect an interruption of the omnidirectional transmission and to trigger an emergency stop.

10. Device according to claim 7, **characterised in that** the directional-transmission wireless remote control means is mounted in a housing (1) which also incorporates an omnidirectional transmission means (6).

11. Device according to claim 7, **characterised in that** the device ensures autonomous monitoring of the energy level of its battery in order to send discharge information over the air to the central processing unit of the machine.

12. Device according to claim 7, **characterised in that** the device is a programmable device that is capable of implementing an emergency stop of all the machines of a workshop without having to discern the location of the signalled danger.
